# EUROPÄISCHE PATENTSCHRIFT

(11) **EP 1 375 743 B1**
(45) Veröffentlichungstag und Bekanntmachung des Hinweises auf die Patenterteilung: **03.10.2007**
(21) Anmeldenummer: 03101781.7
(22) Anmeldetag: 18.06.2003
(51) Int. Cl.: D21F 3/10

(54) **Walze für eine Papiermaschine und Verfahren zu ihrer Herstellung**
Roll for a paper machine and method for its production
Rouleau pour machine à papier et procédé pour la fabrication d'un tel rouleau

(30) Priorität: 21.06.2002 DE 10227845
(43) Veröffentlichungstag der Anmeldung: 02.01.2004
(73) Patentinhaber: Voith Patent GmbH, 89522 Heidenheim (DE)
(72) Erfinder: Schmidt, Frank, 89522, Heidenheim (DE)
(74) Vertreter: Kunze, Klaus

(56) Entgegenhaltungen:
- US-B1- 6 402 896

## Beschreibung

Die Erfindung betrifft eine Walze für eine Papiermaschine, die an der Oberfläche mit einem Muster von Entwässerungsöffnungen versehen ist, sowie ein Verfahren zu ihrer Herstellung.

So genannte "offene" Walzen wie z.B. Formierwalzen und Siebsaugwalzen dienen zum Entwässern einer Papierbahn, die gemeinsam mit einem Sieb, z.B. einem Formiersieb, entlang der Walze geführt oder von der Walze umgelenkt wird. Zu diesem Zweck ist die Oberfläche der Walze mit Entwässerungsöffnungen versehen, die bezüglich der Walzenachse üblicherweise in radialer Richtung verlaufen und in denen Flüssigkeit aus der Papierbahn aufgenommen werden kann. Die Entwässerungsöffnungen können als durchgehende Durchbrechungen ausgebildet sein, so dass die Flüssigkeit in das Walzeninnere abgesaugt werden kann. Bei den Entwässerungsöffnungen kann es sich auch um Blindbohrungen handeln, in denen die Flüssigkeit vorübergehend aufgenommen wird, um später wieder abgegeben, beispielsweise abgeschleudert zu werden.

Ein Problem bei dem Einsatz derartiger Walzen besteht darin, dass die Entwässerungsöffnungen in manchen Fällen Lochschattenmarkierungen an der Papierbahn hinterlassen.

Um derartige Markierungen zu vermeiden, ist es bekannt, einen Schrumpfsiebbezug auf die Walze aufzuziehen. Allerdings macht ein derartiger Bezug aufgrund seines Verschleißes einen häufigen regelmäßigen Walzenwechsel erforderlich. Ferner können unvorhergesehene Schäden an dem Schrumpfsiebbezug ein ungeplantes Auswechseln der Walze erforderlich machen. Dadurch ergeben sich unerwünscht hohe Stillstandszeiten der Walze und somit der Papiermaschine. Schließlich bestehen aufgrund der Materialeigenschaften des Schrumpfsiebbezugs auch Einschränkungen hinsichtlich der für die Walze verwendbaren Reinigungsmittel.

Um aufgrund dieser Nachteile auf einen Schrumpfsiebbezug verzichten zu können, ist außerdem versucht worden, die Struktur der Walzenoberfläche zu modifizieren, um die Landflächen zu verkleinern, also diejenigen Abschnitte der Walzenoberfläche, an denen die Papierbahn bzw. das Sieb anliegt. Allerdings sind diese bekannten Modifizierungen der Walzenoberfläche nicht in allen Anwendungsfällen geeignet, um die Bildung der erläuterten Lochschattenmarkierungen in dem erwünschten Ausmaß zu verringern.

US-B-6402896 offenbart eine Walze für eine Papiermaschine mit einem Muster von Entwässerungsöffnungen an der Walzenoberfläche.

Eine Aufgabe der Erfindung besteht deshalb darin, beim Einsatz einer Walze eine möglichst weitgehende Verringerung der Bildung von Lochschattenmarkierungen bei guten Entwässerungseigenschaften zu erzielen, ohne dass die Walze zu diesem Zweck mit einem Schrumpfsiebbezug ausgestattet sein muss.

Diese Aufgabe wird durch die Merkmale des kennzeichnenden Teils des Anspruchs 1 gelöst, und insbesondere dadurch, dass die Entwässerungsöffnungen einer ersten Gruppe oder einer zweiten Gruppe zugeordnet sind, wobei die Entwässerungsöffnungen lediglich der ersten Gruppe jeweils von wenigstens einer Kreisrille umgeben sind.

Bei der erfindungsgemäßen Walze sind die Entwässerungsöffnungen also in wenigstens zwei Gruppen unterteilt, wobei die Entwässerungsöffnungen der ersten Gruppe umfänglich von Kreisrillen umgeben sind, also von kreisförmigen, rillenartigen Vertiefungen um die betreffende Entwässerungsöffnung herum. Diese Kreisrillen tragen zu einer Verringerung der Landflächen zwischen den Entwässerungsöffnungen bei und ermöglichen eine vorübergehende Aufnahme von Wasser aus der behandelten Papierbahn. Ferner kann durch derartige Kreisrillen entlang der Walzenoberfläche einer Verbindung zwischen den Entwässerungsöffnungen der zweiten Gruppe hergestellt werden, indem diese von einer derartigen Kreisrille angeschnitten oder durchschnitten werden.

Bei der erfindungsgemäßen Walze werden lediglich die Entwässerungsöffnungen der ersten Gruppe, nicht jedoch die Entwässerungsöffnungen der zweiten oder einer weiteren Gruppe umfänglich von Kreisrillen umgeben. Es hat sich nämlich gezeigt, dass eine hinreichende Verminderung der Landflächen bereits möglich ist, wenn lediglich ein Teil aller Entwässerungsöffnungen von einer Kreisrille umgeben ist. Andererseits verbleibt bei der erläuterten Unterteilung der Entwässerungsöffnungen in eine erste und eine oder mehrere weitere Gruppen noch eine hinreichende Landfläche zum Abstützen der Papierbahn bzw. des Siebs, insbesondere falls für die Entwässerungsöffnungen und die Kreisrillen eine regelmäßige Anordnung gewählt wird.

Die erfindungsgemäße Walze zeichnet sich also dadurch aus, dass die Landflächen zwischen den Entwässerungsöffnungen deutlich zerschnitten und somit verringert sind. Dadurch wird eine Vergrößerung der offenen Walzenoberfläche und somit eine Vergleichmäßigung des Wasserausflusses aus der Papierbahn erzielt. Dies bewirkt eine signifikante Verringerung der Bildung der unerwünschten Lochschattenmarkierungen. Ein Schrumpfsiebbezug ist zu diesem Zweck nicht erforderlich.

Ein weiterer Vorteil der Erfindung besteht darin, dass die Kreisrillen auf besonders einfache und kostengünstige Weise an der Walzenoberfläche erzeugt werden können. Insbesondere ist es möglich, dass die Kreisrillen, beispielsweise mittels Bohrkronen, in einer Aufspannung mit den Entwässerungsöffnungen in der Walze gefertigt werden.

Es ist bevorzugt, wenn die Kreisrillen konzentrisch zu der jeweiligen, von der Kreisrille umgebenen Entwässerungsöffnung angeordnet sind. Dadurch lässt sich entlang der Walzenoberfläche eine besonders wirkungsvolle Vergleichmäßigung des Wasserausflusses erzielen.

Ferner ist es bevorzugt, wenn die Anordnung und der jeweilige Innenradius der Kreisrillen so gewählt sind, dass die Kreisrillen und die von den Kreisrillen jeweils umfänglich umgebenen Entwässerungsöffnungen nicht entlang der Walzenoberfläche miteinander verbunden sind. Es hat sich nämlich gezeigt, dass zwischen einer Entwässerungsöffnung der ersten Gruppe und der diese Entwässerungsöffnung umgebenden Kreisrille ein durchgehender Steg bzw. eine durchgehende Landfläche verbleiben kann, ohne dass diese Anordnung zu einer unerwünschten Markierung an der behandelten Papierbahn führt, so dass im Bereich dieser Entwässerungsöffnung der ersten Gruppe eine ausreichende Landfläche zum Abstützen der Papierbahn bzw. des Siebs vorgesehen sein kann.

Weiterhin ist es bevorzugt, wenn der Innenradius und der Außenradius der Kreisrille so gewählt sind, dass die Kreisrille eine benachbarte Entwässerungsöffnung der zweiten oder einer weiteren Gruppe lediglich in deren Randbereich, und nicht entlang eines zentralen Bereichs schneidet. Beispielsweise kann ein Anschneiden oder Durchschneiden der Entwässerungsöffnung der zweiten Gruppe in dem äußersten Drittel des Radius dieser Entwässerungsöffnung vorgesehen sein. Die somit zwischen den benachbarten Entwässerungsöffnungen geschaffenen Verbindungskanäle verlaufen dadurch in unmittelbarer Nähe der von der Kreisrille umgebenen Entwässerungsöffnung der ersten Gruppe, was ebenfalls zu einem besonders gleichmäßigen Wasserausfluss entlang der Walzenoberfläche beiträgt.

Außerdem ist es bevorzugt, wenn die Breite der Kreisrillen bezüglich des Radius der von der jeweiligen Kreisrille umgebenen Entwässerungsöffnung gering ist und beispielsweise nur ein Drittel oder ein Viertel dieses Radius oder weniger beträgt. Dadurch werden von den Kreisrillen lediglich solche Verbindungskanäle zwischen den erfassten Entwässerungsöffnungen geschaffen, die die Landfläche zwischen diesen Entwässerungsöffnungen zerschneiden, ohne dass die Landfläche übermäßig stark verringert wird, was ein unzureichendes Abstützen der behandelten Papierbahn bzw. des Siebs bewirken könnte.

Eine besonders gute Vergleichmäßigung des Wasserausflusses im Bereich der Entwässerungsöffnungen der ersten Gruppe ist gewährleistet, wenn der Innenradius der Kreisrillen ungefähr um die Breite der Kreisrillen größer ist als der Radius der jeweiligen, von der Kreisrille umgebenen Entwässerungsöffnung. Mit anderen Worten soll der radiale Abstand einer Kreisrille zu dem Rand der umgebenen Entwässerungsöffnung ungefähr der Breite der Kreisrille entsprechen oder geri n-ger sein.

Ferner wird ein gleichmäßiger Wasserausfluss entlang der Walzenoberfläche und somit eine wirkungsvolle Vermeidung von Lochschattenmarkierungen erzielt, wenn jede dritte Entwässerungsöffnung innerhalb einer Reihe von Entwässerungsöffnungen entlang der Walzenoberfläche von einer Kreisrille der erläuterten Art umgeben ist.

Ein vorteilhaft gleichmäßiger Wasserausfluss wird auch erzielt, wenn die Entwässerungsöffnungen mit umgebender Kreisrille, d.h. wenn die Entwässerungsöffnungen der ersten Gruppe, in unmittelbarer Nachbarschaft lediglich von Entwässerungsöffnungen ohne umgebende Kreisrillen, d.h. nur von Entwässerungsöffnungen der zweiten Gruppe, in einer regelmäßigen Anordnung umgeben sind. Insbesondere können die Entwässerungsöffnungen der ersten Gruppe in einer gleichmäßigen Teilung von sechs Entwässerungsöffnungen der zweiten Gruppe umgeben sein.

Gemäß einer bevorzugten Ausführungsform sind die Entwässerungsöffnungen der ersten Gruppe an der Walzenoberfläche größer als die Entwässerungsöffnungen der zweiten Gruppe ausgebildet. Sofern die Entwässerungsöffnungen der ersten Gruppe nicht durch irgendwelche Verbindungskanäle mit anderen Entwässerungsöffnungen oder mit einer umgebenden Kreisrille verbunden sind, führt diese vergrößerte Ausführung dazu, dass die Landfläche im Bereich einer derartigen Entwässerungsöffnung der ersten Gruppe und der jeweils umgebenden Kreisrille lediglich einen vergleichsweise geringen Anteil der Gesamtfläche ausmacht.

Alternativ hierzu ist es jedoch auch möglich, dass alle Entwässerungsöffnungen der ersten und zweiten Gruppe denselben Radius besitzen. Diese Ausführungsform ermöglicht eine besonders kostengünstige Fertigung der Walze.

Schließlich sind die Entwässerungsöffnungen der ersten Gruppe nicht unbedingt lediglich von jeweils einer einzigen Kreisrille umgeben. Stattdessen ist es auch möglich, dass diese Entwässerungsöffnungen von zwei oder mehr Kreisrillen umgeben sind, die insbesondere konzentrisch zueinander und zu der Entwässerungsöffnung angeordnet sind.

Bei der Herstellung der erfindungsgemäßen Walze wird nach Einbringen der Entwässerungsöffnungen oder der Vertiefungen die Walze bevorzugt nachbehandelt, insbesondere durch Brechen scharfer Kanten, Entgraten und Sandstrahlen sowie Beschichten mit verschleißfestem Material.

Weitere Ausführungsformen der Erfindung sind in den Unteransprüchen beschrieben.

Die Erfindung wird nachfolgend beispielhaft unter Bezugnahme auf die Zeichnungen erläutert; in diesen zeigen:
- Fig. 1: einen Querschnitt eines Teils einer Formierwalze,
- Fig. 2: ein Muster von Entwässerungsöffnungen und Kreisrillen an der Oberfläche einer erfindungsgemäßen Formierwalze, und
- Fig. 3: ein bekanntes Muster von Entwässerungsöffnungen.

Fig. 3 zeigt ein bekanntes Muster von Entwässerungsöffnungen 11 an der Oberfläche 13 einer Formierwalze 15, wobei die an sich gekrümmte Walzenoberfläche zum Zwecke der besseren Erkennbarkeit als Ebene dargestellt ist. Der Zwischenraum zwischen den Entwässerungsöffnungen 11 erscheint an der Oberfläche 13 der Walze 15 als Landfläche 17 (in Fig. 3 schraffiert dargestellt). Das gezeigte Muster von Entwässerungsöffnungen 11 und dazwischen verlaufenden Landflächen 17 kann in manchen Anwendungsfällen zu der Bildung unerwünschter Lochschattenmarkierungen an der behandelten Papierbahn führen, da dieses Muster einen ungleichmäßigen Wasserausfluss aus der behandelten Papierbahn verursacht.

Fig. 1 zeigt einen Teil einer erfindungsgemäßen Formierwalze 11 im radialen Querschnitt entlang der Rotationsachse dieser Walze (in Fig. 1 nicht gezeigt).

Dargestellt ist eine Entwässerungsöffnung 11 in Form einer Bohrung, die sich ausgehend von der Walzenoberfläche 13 durchgehend in Richtung der Rotationsachse im Zentrum der Walze 15 erstreckt. Im Bereich der Walzenoberfläche 13 ist die Bohrung 11 zu einer Senkung 19 erweitert.

An der Walzenoberfläche 13 ist die Entwässerungsöffnung 11 von einer Ausne h-mung in Form einer Kreisrille 21 umgeben, die die Entwässerungsöffnung 11 in einer konzentrischen Anordnung umgibt. Die Kreisrille 21 bewirkt eine Vergrößerung der offenen Walzenoberfläche 13 und somit eine Vergleichmäßigung der Wasseraufnahme aus der behandelten Papierbahn. Die Gefahr der Bildung von Lochschattenmarkierungen an der behandelten Papierbahn ist dadurch erheblich reduziert.

Fig. 2 zeigt in einer der Darstellung gemäß Fig. 3 entsprechenden Ansicht ein Ausführungsbeispiel eines Musters von Entwässerungsöffnungen mit derartigen Kreisrillen 21.

Bei der gezeigten Walze 15 sind die Entwässerungsöffnungen jeweils einer von zwei Gruppen zugeordnet. Die Entwässerungsöffnungen 11 einer ersten Gruppe sind, wie bereits im Zusammenhang mit Fig. 1 erläutert, von einer konzentrischen Kreisrille 21 umgeben. Ferner sind Entwässerungsöffnungen 11' vorgesehen, die einer zweiten Gruppe zugeordnet sind, wobei jeweils sechs Entwässerungsöffnungen 11' dieser zweiten Gruppe eine Entwässerungsöffnung 11 der ersten Gruppe in einer gleichmäßigen Teilung umgeben. Die Entwässerungsöffnungen 11, 11' bilden somit ein sich periodisch wiederholendes Muster, wobei innerhalb einer geradlinigen Reihe von Entwässerungsöffnungen 11, 11' entlang der Walzenoberfläche 13 jede dritte Entwässerungsöffnung 11 der ersten Gruppe zugeordnet ist und die beiden dazwischenliegenden Entwässerungsöffnungen 11' der zweiten Gruppe zugeordnet sind.

Diese regelmäßige Anordnung von Entwässerungsöffnungen 11, 11' und Kreisrillen 21 bewirkt, dass die Entwässerungsöffnungen 11' der zweiten Gruppe jeweils an drei Randbereichen in gleichmäßiger Teilung von einer Kreisrille 21 angeschnitten sind, so dass zwischen zwei benachbarten Entwässerungsöffnungen 11' der zweiten Gruppe jeweils zwei Verbindungskanäle 23 ausgebildet sind. Dadurch ist die Landfläche 17 zwischen diesen beiden Entwässerungsöffnungen 11' zerschnitten und auf einen Segmentsteg 25 verringert. Diese Verringerung der Landfläche 17 führt in der Umgebung der betreffenden Entwässerungsöffnung 11' zu einer Vergleichmäßigung des Wasserausflusses aus der behandelten Papierbahn in die Entwässerungsöffnung 11'.

Die Anordnung der Entwässerungsöffnungen11 der ersten Gruppe und der Kreisrillen 21 relativ zueinander ist so gewählt, dass eine Entwässerungsöffnung 11 der ersten Gruppe nicht mit der umgebenden Kreisrille 21 und somit auch nicht mit einer benachbarten Entwässerungsöffnung 11 der ersten Gruppe oder einer benachbarten Entwässerungsöffnung 11' der zweiten Gruppe verbunden ist. Stattdessen sind die Entwässerungsöffnungen 11 der ersten Gruppe von geschlossenen Ringstegen 27 umgeben. Bei den Entwässerungsöffnungen 11 der ersten Gruppe sorgt die Kreisrille 21, die diese Entwässerungsöffnung 11 umfänglich umgibt, für eine hinreichende Vergrößerung der offenen Walzenoberfläche 13, so dass Lochschattenmarkierungen vermieden werden.

Zu diesem Zweck kann es in vielen Anwendungsfällen ausreichend sein, wenn die Breite der jeweiligen Kreisrille 21 relativ zu dem Radius der betreffenden Entwässerungsöffnung 11 vergleichsweise gering ist, wie insbesondere aus Fig. 1 ersichtlich. Auch die Tiefe der Kreisrillen 21 kann relativ zu der Tiefe der Entwässerungsöffnung 11 bzw. deren Senkung 19 vergleichsweise gering sein.

Zu einer gleichmäßigen Verringerung der offenen Walzenoberfläche 13 in der jeweiligen Umgebung der Entwässerungsöffnungen 11 der ersten Gruppe trägt auch bei, dass die Entwässerungsöffnungen 11 der ersten Gruppe an der Walzenoberfläche 13 einen größeren Radius besitzen als die Entwässerungsöffnungen 11' der zweiten Gruppe, und dass der Innenradius der umgebenden Kreisrille 21 lediglich geringfügig größer ist als der Radius der betreffenden Entwässerungsöffnung 11.

### Bezugszeichenliste

- 11: Entwässerungsöffnung
- 11': Entwässerungsöffnung
- 13: Walzenoberfläche
- 15: Formierwalze
- 17: Landfläche
- 19: Senkung
- 21: Kreisrille
- 23: Verbindungskanal
- 25: Segmentsteg
- 27: Ringsteg

## Patentansprüche

1. Walze (15), insbesondere Formierwalze oder Siebsaugwalze, für eine Papiermaschine, mit einem Muster von Entwässerungsöffnungen (11, 11') an der Walzenoberfläche (13),
**dadurch gekennzeichnet,**
**dass** die Entwässerungsöffnungen (11, 11') einer ersten Gruppe oder einer zweiten Gruppe zugeordnet sind, wobei die Entwässerungsöffnungen (11) lediglich der ersten Gruppe jeweils von einer Kreisrille (21) umgeben sind.

2. Walze nach Anspruch 1,
**dadurch gekennzeichnet,**
**dass** die Kreisrille (21) konzentrisch zu der von der Kreisrille umgebenen Entwässerungsöffnung (11) angeordnet ist.

3. Walze nach einem der vorhergehenden Ansprüche,
**dadurch gekennzeichnet,**
**dass** die Anordnung und der Innenradius der Kreisrille (21) so gewählt sind, dass die Kreisrille (21) und die von der Kreisrille umgebene Entwässerungsöffnung (11) der ersten Gruppe nicht miteinander verbunden sind.

4. Walze nach einem der vorhergehenden Ansprüche,
**dadurch gekennzeichnet,**
**dass** der Innenradius und der Außenradius der Kreisrille (21) so gewählt sind, dass die Kreisrille (21) eine benachbarte Entwässerungsöffnung (11') der zweiten Gruppe lediglich in deren Randbereich schneidet.

5. Walze nach einem der vorhergehenden Ansprüche,
**dadurch gekennzeichnet,**
**dass** die Breite der Kreisrille (21) relativ zu dem Radius der von der Kreisrille umgebenen Entwässerungsöffnung (11) gering ist.

6. Walze nach einem der vorhergehenden Ansprüche,
**dadurch gekennzeichnet,**
**dass** der Innenradius der Kreisrille (21) ungefähr um die Breite der Kreisrille (21) größer ist als der Radius der von der Kreisrille umgebenen Entwässerungsöffnung (11).

7. Walze nach einem der vorhergehenden Ansprüche,
**dadurch gekennzeichnet,**
**dass** genau jede dritte Entwässerungsöffnung (11) einer Reihe von Entwässerungsöffnungen an der Walzenoberfläche (13) der ersten Gruppe zugeordnet ist.

8. Walze nach einem der vorhergehenden Ansprüche,
**dadurch gekennzeichnet,**
**dass** die Entwässerungsöffnungen (11) der ersten Gruppe unmittelbar benachbart nur von Entwässerungsöffnungen (11') der zweiten Gruppe in einer regelmäßigen Anordnung umgeben sind.

9. Walze nach einem der vorhergehenden Ansprüche,
**dadurch gekennzeichnet,**
**dass** die Entwässerungsöffnungen (11) der ersten Gruppe von sechs Entwässerungsöffnungen (11') der zweiten Gruppe umgeben sind.

10. Walze nach einem der vorhergehenden Ansprüche,
**dadurch gekennzeichnet,**
**dass** die Entwässerungsöffnungen (11) der ersten Gruppe an der Walzenoberfläche (13) einen größeren Radius besitzen als die Entwässerungsöffnungen (11') der zweiten Gruppe.

11. Walze nach einem der vorhergehenden Ansprüche,
**dadurch gekennzeichnet,**
**dass** die Entwässerungsöffnungen der ersten Gruppe jeweils von zwei oder mehr Kreisrillen umgeben sind.

12. Walze nach einem der vorhergehenden Ansprüche,
**dadurch gekennzeichnet,**
**dass** die Tiefe der Kreisrille (21) geringer ist als die Tiefe der von der Kreisrille umgebenen Entwässerungsöffnung (11).

13. Walze nach einem der vorhergehenden Ansprüche,
**dadurch gekennzeichnet,**
**dass** die Entwässerungsöffnungen (11, 11') entlang der Walzenoberfläche (13) in einer regelmäßigen Anordnung vorgesehen sind, und/oder
**dass** die Entwässerungsöffnungen (11, 11') entlang der Walzenoberfläche (13) voneinander beabstandet angeordnet sind, und/oder
**dass** die Entwässerungsöffnungen (11, 11') eine zylindrische Grundform besitzen, und/oder
**dass** die Entwässerungsöffnungen (11, 11') mit Senkungen (19) versehen sind.

14. Verfahren zur Herstellung einer Walze nach Anspruch 1,
**dadurch gekennzeichnet,**
**dass** die Kreisrillen (21) in einer Aufspannung mit den Entwässerungsöffnungen (11, 11') erzeugt werden.

15. Verfahren zur Herstellung einer Walze nach Anspruch 14,
**dadurch gekennzeichnet,**
**dass** die Walze nach Einbringen der Entwässerungsöffnungen (11, 11') oder Kreisrillen (21) nachbehandelt wird, insbesondere durch Brechen scharfer Kanten und/oder Entgraten und/oder Sandstrahlen und/oder Beschichten mit verschleißfestem Material.

## Claims

1. Roll (15), in particular a forming roll or wire suction roll for a paper machine, having a pattern of dewatering openings (11, 11') on the roll surface (13),
**characterized in that** the dewatering openings (11, 11') are assigned to a first group or a second group, the dewatering openings (11) of only the first group each being surrounded by a circular groove (21).

2. Roll according to Claim 1, **characterized in that** the circular groove (21) is arranged concentrically with respect to the dewatering opening (11) surrounded by the circular groove.

3. Roll according to one of the preceding claims, **characterized in that** the arrangement and the inner radius of the circular groove (21) are chosen such that the circular groove (21) and the dewatering opening (11) surrounded by the circular groove of the first group are not connected to each other.

4. Roll according to one of the preceding claims, **characterized in that** the inner radius and the outer radius of the circular groove (21) are chosen such that the circular groove (21) intersects an adjacent dewatering opening (11') of the second group only in its marginal region.

5. Roll according to one of the preceding claims, **characterized in that** the width of the circular groove (21) is small relative to the radius of the dewatering opening (11) surrounded by the circular groove.

6. Roll according to one of the preceding claims, **characterized in that** the inner radius of the circular groove (21) is approximately larger by the width of the circular groove (21) than the radius of the dewatering opening (11) surrounded by the circular groove.

7. Roll according to one of the preceding claims, **characterized in that** exactly each third dewatering opening (11) of a row of dewatering openings on the roll surface (13) is assigned to the first group.

8. Roll according to one of the preceding claims, **characterized in that** the dewatering openings (11) of the first group are immediately adjacently surrounded only by dewatering openings (11') of the second group, in a regular arrangement.

9. Roll according to one of the preceding claims, **characterized in that** the dewatering openings (11) of the first group are surrounded by six dewatering openings (11') of the second group.

10. Roll according to one of the preceding claims, **characterized in that** the dewatering openings (11) of the first group on the roll surface (13) have a larger radius than the dewatering openings (11') of the second group.

11. Roll according to one of the preceding claims, **characterized in that** the dewatering openings of the first group are each surrounded by two or more circular grooves.

12. Roll according to one of the preceding claims, **characterized in that** the depth of the circular groove (21) is less than the depth of the dewatering opening (11) surrounded by the circular groove.

13. Roll according to one of the preceding claims, **characterized in that** the dewatering openings (11, 11') are provided along the roll surface (13) in a regular arrangement, and/or **in that** the dewatering openings (11, 11') are provided along the roll surface (13) at a distance from one another, and/or **in that** the dewatering openings (11, 11') have a cylindrical basic shape, and/or **in that** the dewatering openings (11, 11') are provided with countersunk portions (19).

14. Method for the production of a roll according to Claim 1,
**characterized in that** the circular grooves (21) are produced in a cover having the dewatering openings (11, 11').

15. Method for the production of a roll according to Claim 14, **characterized in that**, following the introduction of the dewatering openings (11, 11') or of the circular grooves (21), the roll is retreated, in particular by breaking sharp edges and/or de-burring and/or sand-blasting and/or coating with wear-resistant material.

## Revendications

1. Cylindre (15), en particulier cylindre de formage ou cylindre à tamis aspirant pour machine à papier, qui présente un motif d'ouvertures (11, 11') d'extraction d'eau à la surface (13) du cylindre, **caractérisé en ce que** les ouvertures (11, 11') d'extraction d'eau sont associées à un premier groupe ou à un deuxième groupe et **en ce que** seules les ouvertures (11) d'extraction d'eau du premier groupe sont chacune entourées par une rainure circulaire (21).

2. Cylindre selon la revendication 1, **caractérisé en ce que** la rainure circulaire (21) est disposée concentriquement par rapport à l'ouverture (11) d'extraction d'eau entourée par la rainure circulaire.

3. Cylindre selon l'une quelconque des revendications précédentes, **caractérisé en ce que** l'agencement et le rayon intérieur de la rainure circulaire (21) sont sélectionnés de telle sorte que la rainure circulaire (21) et l'ouverture (11) d'extraction d'eau entourée par la rainure circulaire du premier groupe ne soient pas reliées l'une à l'autre.

4. Cylindre selon l'une quelconque des revendications précédentes, **caractérisé en ce que** le rayon intérieur et le rayon extérieur de la rainure circulaire (21) sont sélectionnés de telle sorte que la rainure circulaire (21) coupe une ouverture (11') d'extraction d'eau voisine du deuxième groupe uniquement dans sa bordure.

5. Cylindre selon l'une quelconque des revendications précédentes, **caractérisé en ce que** la largeur de la rainure circulaire (21) est plus petite que le rayon de l'ouverture (11) d'extraction d'eau entourée par la rainure circulaire.

6. Cylindre selon l'une quelconque des revendications précédentes, **caractérisé en ce que** le rayon intérieur de la rainure circulaire (21) est plus grand d'environ la largeur de la rainure circulaire (21) que le rayon de l'ouverture (11) d'extraction d'eau entourée par la rainure circulaire.

7. Cylindre selon l'une quelconque des revendications précédentes, **caractérisé en ce qu'**exactement une ouverture (11) d'extraction d'eau sur trois d'une série d'ouvertures d'extraction d'eau est associée à la surface (13) du cylindre du premier groupe.

8. Cylindre selon l'une quelconque des revendications précédentes, **caractérisé en ce que** les ouvertures (11) d'extraction d'eau du premier groupe sont entourées dans un agencement régulier uniquement par des ouvertures (11') d'extraction d'eau immédiatement voisines du deuxième groupe.

9. Cylindre selon l'une quelconque des revendications précédentes, **caractérisé en ce que** les ouvertures (11) d'extraction d'eau du premier groupe sont entourées par six ouvertures (11') d'extraction d'eau du deuxième groupe.

10. Cylindre selon l'une quelconque des revendications précédentes, **caractérisé en ce que** les ouvertures d'extraction d'eau (11) du premier groupe possèdent sur la surface (13) du cylindre un rayon plus grand que celui des ouvertures (11') d'extraction d'eau du deuxième groupe.

11. Cylindre selon l'une quelconque des revendications précédentes, **caractérisé en ce que** les ouvertures d'extraction d'eau du premier groupe sont à chaque fois entourées par deux ou plusieurs nervures circulaires.

12. Cylindre selon l'une quelconque des revendications précédentes, **caractérisé en ce que** la profondeur de la rainure circulaire (21) est inférieure à la profondeur de l'ouverture (11) d'extraction d'eau entourée par la rainure circulaire.

13. Cylindre selon l'une quelconque des revendications précédentes, **caractérisé en ce que** les ouvertures (11, 11') d'extraction d'eau sont prévues dans un agencement régulier à la surface (13) du cylindre et/ou
**en ce que** les ouvertures (11, 11') d'extraction d'eau sont disposées à distance mutuelle à la surface (13) du cylindre et/ou
**en ce que** les ouvertures (11, 11') d'extraction d'eau possèdent une forme de base cylindrique et/ou
**en ce que** les ouvertures (11, 11') d'extraction d'eau sont dotées d'un chanfrein (19).

14. Procédé de fabrication d'un cylindre selon la revendication 1, **caractérisé en ce que** les rainures circulaires (21) sont créées sur une monture en même temps que les ouvertures (11, 11') d'extraction d'eau.

15. Procédé de fabrication d'un cylindre selon la revendication 14, **caractérisé en ce qu'**après l'apport des ouvertures (11, 11') d'extraction d'eau ou des rainures circulaires (21), le cylindre reçoit un traitement de finition, en particulier de rupture des arêtes tranchantes et/ou d'ébarbage et/ou de sablage et/ou de revêtement par un matériau résistant à l'usure.
